# EUROPÄISCHE PATENTSCHRIFT

(11) **EP 3 663 043 B1**
(45) Veröffentlichungstag und Bekanntmachung des Hinweises auf die Patenterteilung: **30.06.2021**
(21) Anmeldenummer: 18209812.9
(22) Anmeldetag: 03.12.2018
(51) Int. Cl.: B24D 5/06, B24D 5/10, B24B 27/00, B24D 5/14, B24B 19/00, B24B 9/10

(54) **SCHLEIFWERKZEUG**
GRINDING TOOL
OUTIL DE RECTIFICATION

(43) Veröffentlichungstag der Anmeldung: 10.06.2020
(73) Patentinhaber: Vincent S.r.l., 36016 Thiene (IT)
(72) Erfinder: DI NARDO, Franco, 31030 Borso del Grappa TV (IT)
(74) Vertreter: GLP S.R.L.

(56) Entgegenhaltungen:
- EP-A2- 1 518 647
- EP-A2- 2 000 262
- JP-A- 2003 048 166
- JP-U- S5 247 383
- KR-A- 20170 040 811

## Beschreibung

Die vorliegende Erfindung betrifft ein Schleifwerkzeug zur Bearbeitung eines Werkstücks, insbesondere Verbundsicherheitsglas, umfassend eine Trägervorrichtung mit einem zentralen Koppelbereich zur Koppelung des Schleifwerkzeugs mit einem Drehantrieb einer Schleifmaschine und einen Schleifbelag, welcher umfangsseitig an der Trägervorrichtung angeordnet ist, und welcher Schleifsegmente aufweist, die in einer Schleifrichtung voneinander beabstandet sind.

Weiterhin betrifft die Erfindung eine Schleifmaschine umfassend wenigstens einen Drehantrieb und wenigstens ein solches Schleifwerkzeug, wobei das wenigstens eine Schleifwerkzeug über den zentralen Koppelbereich der Trägervorrichtung mit dem Drehantrieb der Schleifmaschine gekoppelt oder koppelbar ist.

Ein Schleifwerkzeug der angegebenen Art ist beispielsweise aus der WO 99/54089 A1 bekannt. Dieses Schleifwerkzeug weist eine Trägerscheibe und eine umfangsseitig darauf angeordnete Schleifschicht auf. Diese Schleifschicht wiederum weist eine Vielzahl über den Umfang verteilter Ausnehmungen auf. Diese Ausnehmungen sind in einer Draufsicht im Wesentlichen V-förmig oder U-förmig ausgebildet.

Des Weiteren ist aus der EP 1 518 647 A2, welche die Basis für den Oberbegriff des Anspruchs 1 bildet, ein Schleifwerkzeug bekannt, welches eine erste Gruppe Schleifsegmente und eine zweite Gruppe Schleifsegmente aufweist, welche durch am Kopf stehende Dreiecksformen und/oder durch Schleifsegmente in Parallelogrammform zwischen dreieckigen Schleifsegmenten gebildet werden.

Das Material, welches beispielsweise bei der Bearbeitung von Verbundsicherheitsglas mit derartigen Schleifwerkzeugen abgetragen wird, bildet jedoch einen schlangenförmigen Schleifabrieb, so wie es in Figur 1 der gegenständlichen Anmeldung dargestellt ist.

Somit ergibt sich ein Nachteil darin, dass das abgetragene Material in Form eines schlangenförmigen Schleifabriebs den Schleifprozess behindert, sodass der Bearbeitungsprozess unterbrochen und der Schleifabrieb entfernt werden muss.

Aufgabe der Erfindung ist es, zumindest den vorbeschriebenen Nachteil zu vermeiden und ein gegenüber dem Stand der Technik verbessertes Schleifwerkzeug und eine verbesserte Schleifmaschine anzugeben.

Diese Aufgaben werden durch die Merkmale der unabhängigen Ansprüche 1 und 12 gelöst.

Vorteilhafte Ausführungsformen der Erfindung sind in den abhängigen Ansprüchen definiert.

Eine wesentliche Idee im Hinblick auf das erfindungsgemäße Schleifwerkzeug liegt darin, dass wenigstens eine erste Gruppe aus wenigstens zwei in Schleifrichtung aufeinander folgenden Schleifsegmenten vorgesehen ist, wobei die Schleifsegmente dieser ersten Gruppe eine erste Ausrichtung relativ zur Trägervorrichtung aufweisen, und dass wenigstens, vorzugsweise genau, eine weitere Gruppe aus wenigstens zwei in Schleifrichtung aufeinander folgenden Schleifsegmenten vorgesehen ist, wobei die Schleifsegmente der wenigstens einen weiteren Gruppe eine zweite von der ersten Ausrichtung abweichende Ausrichtung relativ zur Trägervorrichtung aufweisen, und wobei die erste und die wenigstens eine weitere Gruppe in Schleifrichtung aufeinander folgend an der Trägervorrichtung angeordnet sind. Durch diese Maßnahme wird sichergestellt, dass das bei einem Schleifprozess abgetragene Material zerreißt, sodass kein schlangenförmiger Schleifabrieb auftritt, welcher den Schleifprozess behindert.

Gemäß einem Ausführungsbeispiel kann vorgesehen sein, dass sich die Schleifsegmente der vorgesehenen Gruppen jeweils im Wesentlichen über einen selben Winkelbereich der Trägervorrichtung erstrecken. Vorzugsweise ist genau eine weitere Gruppe aus wenigstens zwei in Schleifrichtung aufeinander folgenden Schleifsegmenten vorgesehen, wobei sich die Schleifsegmente der ersten Gruppe und der genau einen weiteren Gruppe jeweils im Wesentlichen über einen Winkelbereich von ca. 180° der Trägervorrichtung erstrecken. Sind hingegen drei weitere Gruppen aus wenigstens zwei in Schleifrichtung aufeinander folgenden Schleifsegmenten vorgesehen, so erstrecken sich die Schleifsegmente der ersten Gruppe und der drei weiteren Gruppen jeweils im Wesentlichen über einen Winkelbereich von ca. 90° der Trägervorrichtung.

Bei einer Schleifmaschine umfassend wenigstens einen Drehantrieb und wenigstens ein Schleifwerkzeug, wobei das wenigstens eine Schleifwerkzeug über den zentralen Koppelbereich der Trägervorrichtung mit dem Drehantrieb der Schleifmaschine gekoppelt oder koppelbar ist, kann vorgesehen sein, dass die Schleifmaschine wenigstens, vorzugsweise genau, zwei Schleifwerkzeuge umfasst, und wobei zumindest eines der wenigstens zwei Schleifwerkzeuge erfindungsgemäß ausgebildet ist, wobei die wenigstens zwei Schleifwerkzeuge aneinander anliegend, vorzugsweise miteinander verschraubt, oder, vorzugsweise mittels wenigstens eines Abstandhalters, voneinander beabstandet über den jeweiligen zentralen Koppelbereich der Trägervorrichtung mit dem Drehantrieb der Schleifmaschine gekoppelt oder koppelbar sind.

Weitere Einzelheiten und Vorteile der Erfindung werden anhand der Figurenbeschreibung unter Bezugnahme auf die Zeichnungen im Folgenden näher erläutert. Darin zeigen:
- Fig. 1: einen schlangenförmigen Schleifabrieb, welcher bei Verwendung eines Schleifwerkzeugs gemäß dem Stand der Technik auftritt,
- Fig. 2a, 2b: jeweils eine perspektivische Ansicht eines Drehantriebes einer Schleifmaschine mit zwei damit gekoppelten Schleifwerkzeugen in zwei verschiedenen Ausführungsformen,
- Fig. 3: einen Drehantrieb einer Schleifmaschine mit zwei damit gekoppelten und aneinander anliegenden Schleifwerkzeugen in einer Ansicht von vorne,
- Fig. 4: einen Drehantrieb einer Schleifmaschine mit zwei damit gekoppelten und voneinander beabstandeten Schleifwerkzeugen in einer Ansicht von vorne,
- Fig. 5: eine Detaildarstellung einer Umfangsfläche eines Schleifwerkzeugs,
- Fig. 6: eine weitere Detaildarstellung der Umfangsfläche eines Schleifwerkzeugs gemäß einer weiteren Ausführungsform,
- Fig. 7a-7h: weitere Detaildarstellungen eines Teilbereichs der Umfangsfläche eines Schleifwerkzeugs gemäß alternativen Ausführungsformen,
- Fig. 8: ein Schleifwerkzeug in einer Schnittdarstellung, und
- Fig. 9a-9c: jeweils weitere Schnittdarstellungen eines Schleifwerkzeugs mit unterschiedlich ausgebildeten Schleifsegmenten.

Bezüglich des in Figur 1 dargestellten schlangenförmigen Schleifabriebs 18 wird auf die Beschreibung des Standes der Technik in der Beschreibungseinleitung verwiesen.

Figur 2a zeigt eine perspektivische Ansicht einer Schleifmaschine 16 (nicht genauer dargestellt) mit einem Drehantrieb 3, wobei zwei Schleifwerkzeuge 1a, 1b mit dem Drehantrieb 3 gekoppelt sind. Die Schleifmaschine 16 kann einen elektrischen Antrieb für den Drehantrieb 3 aufweisen. Der Übersichtlichkeit halber wurde die Schleifmaschine 16 jedoch nicht genauer dargestellt. Die Schleifwerkzeuge 1a, 1b umfassen jeweils eine Trägervorrichtung 2 mit einem zentralen Koppelbereich 6 zur Koppelung des jeweiligen Schleifwerkzeugs 1a, 1b mit dem Drehantrieb 3 der Schleifmaschine 16. Die Schleifwerkzeuge 1a, 1b weisen zudem einen Schleifbelag 4 auf, welcher umfangsseitig an der Trägervorrichtung 2 angeordnet ist. Der Schleifbelag 4 des Schleifwerkzeugs 1a weist weiterhin die Schleifsegmente 5a, 5b auf, welche in Schleifrichtung SR voneinander beabstandet sind und der Schleifbelag 4 des Schleifwerkzeugs 1b weist die Schleifsegmente 5c, 5d auf, welche ebenfalls in Schleifrichtung SR voneinander beabstandet sind. Hierbei wird darauf hingewiesen, dass die Schleifwerkzeuge 1a, 1b in beiden Schleifrichtungen SR verwendbar sind. Die einzelnen Schleifsegmente 5a, 5b, 5c, 5d des jeweiligen Schleifwerkzeugs 1a, 1b sind hierbei über eine schleifmittelfreie Schicht oder eine Schleifmittelschicht miteinander verbunden. Dabei kann vorgesehen sein, dass zumindest einige der Schleifsegmente 5a, 5b, 5c, 5d der vorgesehenen Gruppen in sich einteilig ausgebildet sind. Außerdem ist hierbei ein Zwischenbelag 13 vorgesehen, wobei die Schleifsegmente 5a, 5b, 5c, 5d der vorgesehenen Gruppen, vorzugsweise einstückig, mit dem Zwischenbelag 13 ausgebildet sind. Ein derartiger Zwischenbelag 13 ist jedoch nicht zwingend notwendig. Die Trägervorrichtung 2 weist zudem eine Umfangsfläche 12 auf, wobei die Schleifsegmente 5a, 5b, 5c, 5d der vorgesehenen Gruppen in radialer Richtung RR von der Umfangsfläche 12 abstehen.

Hierbei ist ersichtlich, dass bei den Schleifwerkzeugen 1a, 1b jeweils wenigstens eine erste Gruppe aus wenigstens zwei in Schleifrichtung SR aufeinander folgenden Schleifsegmenten 5a, 5c vorgesehen ist, wobei die Schleifsegmente 5a, 5c dieser ersten Gruppe eine erste Ausrichtung 7a, 7c relativ zur jeweiligen Trägervorrichtung 2 aufweisen, und dass wenigstens, vorzugsweise genau, eine weitere Gruppe aus wenigstens zwei in Schleifrichtung SR aufeinander folgenden Schleifsegmenten 5b, 5d vorgesehen ist, wobei die Schleifsegmente 5b, 5d der wenigstens einen weiteren Gruppe eine zweite von der ersten Ausrichtung 7a, 7c abweichende Ausrichtung 7b, 7d relativ zur Trägervorrichtung 2 aufweisen, und wobei die erste und die wenigstens eine weitere Gruppe in Schleifrichtung SR aufeinander folgend an der Trägervorrichtung 2 angeordnet sind. Weiterhin sind Leerräume 9 ersichtlich, welche zwischen den einzelnen Schleifsegmenten 5a, 5b, 5c, 5d jeweils innerhalb einer Gruppe ausgebildet sind. Es kann also vorgesehen sein, dass die Schleifsegmente 5a, 5b, 5c, 5d der vorgesehenen Gruppen durch Leerräume 9 voneinander beabstandet sind, bevorzugt wobei die Schleifsegmente 5a, 5b, 5c, 5d innerhalb einer der vorgesehenen Gruppen durch identisch ausgebildete Leerräume 9 voneinander beabstandet sind. Dabei kann beispielsweise vorgesehen sein, dass die Leerräume 9 zur Beabstandung der Schleifsegmente 5a, 5c der ersten Gruppe voneinander spiegelsymmetrisch zu den Leerräumen 9 zur Beabstandung der Schleifsegmente 5b, 5d der wenigstens einen weiteren Gruppe voneinander ausgebildet sind (siehe diesbezüglich auch Figur 5 oder Figur 6).

Im gezeigten Ausführungsbeispiel können die Leerräume 9 als Nuten ausgebildet sein, welche in einer Draufsicht im Wesentlichen in der Form eines Parallelogramms ausgebildet werden können (siehe diesbezüglich wiederum Figur 5 oder Figur 6). Darüber hinaus können die vorgesehenen Gruppen aus jeweils wenigstens zwei in Schleifrichtung SR aufeinander folgenden Schleifsegmenten 5a, 5b, 5c, 5d über wenigstens ein zusätzliches Schleifsegment 10 (Schleifwerkzeug 1b) und/oder wenigstens einen zusätzlichen Leerraum 11 miteinander verbunden sein (Schleifwerkzeug 1a).

Figur 2b zeigt eine perspektivische Ansicht der Schleifmaschine 16 (nicht genauer dargestellt) mit einem Drehantrieb 3, wobei wiederum zwei Schleifwerkzeuge 1a, 1b mit dem Drehantrieb 3 gekoppelt sind. Im Unterschied zur Figur 2a ist hierbei kein Zwischenbelag 13 vorgesehen und die Schleifsegmente 5a, 5b, 5c, 5d des jeweiligen Schleifwerkzeugs 1a, 1b sind unmittelbar, jedoch untereinander kontaktlos, an der entsprechenden Trägervorrichtung 2 angeordnet. An dieser Stelle wird auf eine bevorzugte Ausführungsform der Schleifmaschine 16 hingewiesen. Dabei ist ein erstes Schleifwerkzeug 1a derart ausgebildet, dass die Schleifsegmente 5a, 5b unmittelbar auf die Trägervorrichtung 2 gelötet sind. Das zweite Schleifwerkzeug 1b hingegen unterscheidet sich dadurch, dass die Schleifsegmente 5c, 5d über eine schleifmittelfreie Schicht oder eine Schleifmittelschicht miteinander verbunden sind. Der resultierende Schleifbelag 4 ist entweder über einen Zwischenbelag 13 oder unmittelbar mit der entsprechenden Trägervorrichtung 2 durch Sintern verbunden. Bei einer Schleifmaschine 16 mit wenigstens zwei Schleifwerkzeugen 1a, 1b kann dabei vorgesehen sein, dass Ausnehmungen 9 zwischen den einzelnen Schleifsegmenten 5a, 5b, 5c, 5d bei lediglich zumindest einem der Schleifwerkzeuge 1a, 1b ausgebildet sind. Derartige Ausnehmungen 9 sind bei Schleifwerkzeugen 1a, 1b mit Schleifsegmenten 5a, 5b, 5c, 5d, welche jeweils eine V-förmige Vertiefung 15 aufweisen, nicht zwingend notwendig. Diesbezüglich wird auf die Figurenbeschreibung der Figur 9b verwiesen.

Figur 3 zeigt eine Schleifmaschine 16 in einer Ansicht von vorne (nicht genauer dargestellt) mit dem Drehantrieb 3 und zwei mit dem Drehantrieb 3 gekoppelten Schleifwerkzeugen 1a, 1b. Die Schleifwerkzeuge 1a, 1b liegen aneinander an und können beispielsweise mittels Schrauben aneinander befestigt sein. Alternativ können die Schleifwerkzeuge 1a, 1b auch über Flansche aneinander befestigt sein. Es ist hierbei ersichtlich, dass wenigstens eine Wasserzufuhr 17 zur Kühlung der vorgesehenen Schleifwerkzeuge 1a, 1b und/oder zum Abtransport von Schleifabrieb 18, welcher bei der Bearbeitung eines Werkstücks 19, beispielsweise eines Verbundsicherheitsglases, entsteht, vorgesehen sein kann. Weiterhin ist erkennbar, dass die Leerräume 9 im Wesentlichen schräg zur axialen Richtung AR angeordnet sind. Die axiale Richtung AR verläuft hierbei im Wesentlichen in Richtung der Drehachse DA der Schleifwerkzeuge 1a, 1b. Außerdem weisen die Schleifwerkzeuge 1a, 1b jeweils zwei im Wesentlichen normal zur Drehachse DA des jeweiligen Schleifwerkzeugs 1a, 1b ausgerichtete Stirnflächen 14a, 14b auf (siehe Figur 4), wobei die Schleifsegmente 5c, 5d der vorgesehenen Gruppen eine im Wesentlichen mittig zwischen den zwei Stirnflächen 14a, 14b und im Wesentlichen parallel zu den zwei Stirnflächen 14a, 14b ausgebildete Vertiefung 15, beispielsweise zur Ausbildung zweier Fasen an dem zu bearbeitenden Werkstück 19, aufweisen. Zudem sind die am Schleifprozess beteiligten Oberflächen 23a, 23b, 23c, 23d der jeweiligen Schleifsegmente 5a, 5b, 5c, 5d ersichtlich. Es kann vorgesehen sein, dass die Summen der am Schleifprozess beteiligten Oberflächen 23a, 23b, 23c, 23d der Schleifsegmente 5a, 5b, 5c, 5d der wenigstens zwei Schleifwerkzeuge 1a, 1b unterschiedlich groß sind. Vorzugsweise ist die Summe der am Schleifprozess beteiligten Oberflächen 23a, 23b der Schleifsegmente 5a, 5b des ersten Schleifwerkzeugs 1a kleiner als die Summe der am Schleifprozess beteiligten Oberflächen 23c, 23d der Schleifsegmente 5c, 5d des zweiten Schleifwerkzeugs 1b. Dies ist deshalb vorteilhaft, da das erste Schleifwerkzeug 1a dazu dient, den Anforderungen entsprechend viel Material abzutragen. Das zweite Schleifwerkzeug 1b hingegen dient zur Finalisierung des Werkstücks 19. Daher können die Schleifsegmente 5c, 5d dieses zweiten Schleifwerkzeugs 1b jeweils eine Vertiefung 15 zur Formgebung des Werkstücks 19 aufweisen.

Figur 4 zeigt eine Frontansicht der Schleifmaschine 16 mit dem Drehantrieb 3 und zwei mit dem Drehantrieb 3 gekoppelte Schleifwerkzeuge 1a, 1b, wobei die beiden Schleifwerkzeuge 1a, 1b voneinander beabstandet sind. Diesbezüglich kann auch ein Abstandhalter zwischen den beiden Schleifwerkzeugen 1a, 1b angeordnet sein. Hierbei ist ersichtlich, dass die Trägervorrichtung 2 eine Breite B in axialer Richtung AR aufweist und sich die Leerräume 9 im Wesentlichen über die gesamte Breite B erstrecken. Alternativ können sich die Leerräume 9 auch nur über einen Teil der Breite B erstrecken. Weiterhin kann vorgesehen sein, dass ein erstes Schleifwerkzeug 1a der wenigstens zwei Schleifwerkzeuge 1a, 1b mehr Schleifsegmente 5a, 5b, 5c, 5d aufweist als ein zweites Schleifwerkzeug 1b der wenigstens zwei Schleifwerkzeuge 1a, 1b.

Figur 5 zeigt die Umfangsfläche 12 der Trägervorrichtung 2 des Schleifwerkzeugs 1a mit dem Schleifbelag 4, welcher die Schleifsegmente 5a, 5b aufweist. Dabei sind die Winkelbereiche 8a, 8b ersichtlich. Es kann also vorgesehen sein, dass sich die Schleifsegmente 5a, 5b der vorgesehenen Gruppen jeweils im Wesentlichen über einen selben Winkelbereich 8a, 8b der Trägervorrichtung 2 erstrecken. Im vorliegenden Fall ist genau eine weitere Gruppe aus wenigstens zwei in Schleifrichtung SR aufeinander folgenden Schleifsegmenten 5b vorgesehen, wobei sich die Schleifsegmente 5a der ersten Gruppe und der genau einen weiteren Gruppe 5b jeweils im Wesentlichen über einen Winkelbereich 8a, 8b von ca. 180° der Trägervorrichtung 2 erstrecken.

Figur 6 zeigt analog zur Figur 5 die Umfangsfläche 12 der Trägervorrichtung 2 des Schleifwerkzeugs 1b mit dem Schleifbelag 4, welcher die Schleifsegmente 5c, 5d aufweist. Auch hierbei ist genau eine weitere Gruppe aus wenigstens zwei in Schleifrichtung SR aufeinander folgenden Schleifsegmenten 5d vorgesehen, wobei sich die Schleifsegmente 5c der ersten Gruppe und der genau einen weiteren Gruppe 5d jeweils im Wesentlichen über einen Winkelbereich 8a, 8b von ca. 180° der Trägervorrichtung 2 erstrecken.

Figuren 7a bis 7h zeigen unterschiedliche Ausführungsformen von Schleifsegmenten 5a, 5b eines Schleifbelags 4 eines Schleifwerkzeugs 1a. Dabei kann vorgesehen sein, dass die Schleifsegmente 5a der ersten Gruppe im Wesentlichen spiegelsymmetrisch oder punktsymmetrisch zu den Schleifsegmenten 5b der wenigstens einen weiteren Gruppe ausgerichtet sind. Weiterhin kann vorgesehen sein, dass die Schleifsegmente 5a, 5b innerhalb einer der vorgesehenen Gruppen im Wesentlichen identisch ausgebildet sind, vorzugsweise wobei die Schleifsegmente 5a, 5b der vorgesehenen Gruppen im Wesentlichen spiegelsymmetrisch ausgebildet sind. Wie in den Figuren 7g und 7h dargestellt, können die einzelnen Schleifsegmente 5a, 5b auch mehrteilig ausgebildet sein.

Figur 8 zeigt eine Schnittdarstellung des Schleifwerkzeugs 1a. Dabei sind die Kanäle 20 ersichtlich, welche im Schleifwerkzeug 1a ausgebildet sind. Es kann also vorgesehen sein, dass das Schleifwerkzeug 1a wenigstens einen zumindest abschnittsweise in radialer Richtung RR verlaufenden Kanal 20 zur Leitung eines Kühlfluids aufweist, vorzugsweise wobei der wenigstens eine Kanal 20 zumindest eine erste im zentralen Koppelbereich 6 angeordnete Öffnung 21 und eine zweite im Bereich der Schleifsegmente 5a, 5b angeordnete Öffnung 22 aufweist. Es können die Schleifwerkzeuge 1a, 1b daher sowohl extern (Wasserzufuhr 17) als auch intern (Kanäle 20) mit einem Kühlfluid, beispielsweise Wasser, versorgt werden. An dieser Stelle wird darauf hingewiesen, dass sich die Kanäle 20 auch durch einen gegebenenfalls vorgesehenen Zwischenbelag 13 und eine gegebenenfalls vorgesehene schleifmittelfreie Schicht oder eine Schleifmittelschicht, wobei die schleifmittelfreie Schicht oder die Schleifmittelschicht die einzelnen Schleifsegmente 5a, 5b miteinander verbinden können, hindurcherstreckt. Dadurch ist ein Kühlfluid durch die Trägervorrichtung 2 hindurch in Richtung der Schleifsegmente 5a, 5b leitbar, wodurch eine Kühlung des Schleifwerkzeugs 1a und/oder ein Abtransportieren eines Schleifabriebs 18 möglich ist.

Figuren 9a bis 9c zeigen jeweils ein auf der Trägervorrichtung 2 angeordnetes Schleifsegment 5c gemäß unterschiedlichen Ausführungsformen in einer Schnittdarstellung. Dabei ist jeweils die Vertiefung 15 ersichtlich, welche im Querschnitt trapezförmig (Figur 9a), V-förmig (Figur 9b) oder bogenförmig (Figur 9c) ausgebildet sein kann. Die Vertiefungen 15 der Schleifsegmente 5a, 5b, 5c, 5d werden dabei in Abhängigkeit von dem gewünschten Kantenprofil des zu bearbeitenden Werkstücks 19 bestimmt, wobei natürlich derartige Vertiefungen 15 nicht zwingend notwendig sind. Im Falle von V-förmigen Vertiefungen 15 in den Schleifsegmenten 5a, 5b, 5c, 5d sind jedoch keine Ausnehmungen 9 zwischen den einzelnen Schleifsegmenten 5a, 5b, 5c, 5d zwingend notwendig, da bei der Bearbeitung eines Verbundsicherheitsglases mit einem derartigen Schleifbelag 4 lediglich die Kantenbereiche der Glasscheiben bearbeitet werden. Es kommt hierbei also zu keiner Bildung von schlangenförmigem Schleifabrieb 18, weshalb Ausnehmungen 9 zwischen den einzelnen Schleifsegmenten 5a, 5b, 5c, 5d mit V-förmigen Vertiefungen 15 nicht zwingend notwendig sind. Weiterhin ist erkennbar, dass sich die Kanäle 20 auch durch die einzelnen Schleifsegmente 5c hindurch erstrecken können.

Abschließend werden nochmals die unterschiedlichen Ausbildungen des Schleifbelags 4 und dessen Anordnung an der Trägervorrichtung 2 beschrieben. Die einzelnen Schleifsegmente 5a, 5b, 5c, 5d können also jeweils unmittelbar mit der Trägervorrichtung 2 verbunden und untereinander kontaktlos ausgebildet sein. Alternativ können die einzelnen Schleifsegmente 5a, 5b, 5c, 5d auch über eine schleifmittelfreie Schicht oder eine Schleifmittelschicht miteinander verbunden sein, wobei die Schleifsegmente 5a, 5b, 5c, 5d über diese Schicht mit der Trägervorrichtung 2 verbunden sind. Für die genannten Ausführungsbeispiele ist es auch noch möglich, dass ein Zwischenbelag 13 zwischen den Schleifsegmenten 5a, 5b, 5c, 5d und der Trägervorrichtung 2 bzw. zwischen der schleifmittelfreien Schicht oder der Schleifmittelschicht und der Trägervorrichtung 2 angeordnet ist. Weiterhin ist es möglich, dass die Schleifsegmente 5a, 5b, 5c, 5d durch Ausnehmungen im Schleifbelag 4 gebildet werden, sodass auch Ausführungsformen ähnlich der US 2012/0178345 A1 umfasst sind. Die Schleifsegmente 5a, 5b, 5c, 5d können jedoch auch in Vertiefungen der Trägervorrichtung 2 angeordnet sein. Bezüglich der Schleifmaschine 16 wird darauf hingewiesen, dass je nach Anwendung, gewünschtem Kantenprofil und geforderter Qualität mehrere, vorzugsweise vier, Schleifwerkzeuge 1a, 1b vorgesehen sein können, wobei die vorgesehenen Schleifwerkzeuge 1a, 1b nacheinander zur Bearbeitung des Werkstücks 19 eingesetzt werden.

### Bezugszeichenliste:

| | | | |
|---|---|---|---|
| 1a | Schleifwerkzeug | 18 | Schleifabrieb |
| 1b | Schleifwerkzeug | 19 | Werkstück |
| 2 | Trägervorrichtung | 20 | Kanal |
| 3 | Drehantrieb | 21 | Erste Öffnung eines Kanals |
| 4 | Schleifbelag | 22 | Zweite Öffnung eines Kanals |
| 5a | Schleifsegment | 23a | Oberfläche eines Schleifsegments 5a |
| 5b | Schleifsegment | | |
| 5c | Schleifsegment | 23b | Oberfläche eines Schleifsegments 5b |
| 5d | Schleifsegment | | |
| 6 | Koppelbereich | 23c | Oberfläche eines Schleifsegments 5c |
| 7a | Erste Ausrichtung | | |
| 7b | Zweite Ausrichtung | 23d | Oberfläche eines Schleifsegments 5d |
| 7c | Erste Ausrichtung | | |
| 7d | Zweite Ausrichtung | | |
| 8a | Winkelbereich | | |
| 8b | Winkelbereich | AR | Axiale Richtung |
| 9 | Leerraum | B | Breite |
| 10 | Zusätzliches Schleifsegment | DA | Drehachse |
| 11 | Zusätzlicher Leerraum | RR | Radiale Richtung |
| 12 | Umfangsfläche | SR | Schleifrichtung |
| 13 | Zwischenbelag | | |
| 14a | Stirnfläche | | |
| 14b | Stirnfläche | | |
| 15 | Vertiefung | | |
| 16 | Schleifmaschine | | |
| 17 | Wasserzufuhr | | |

## Patentansprüche

1. Schleifwerkzeug (1a, 1b) zur Bearbeitung eines Werkstücks (19), insbesondere Verbundsicherheitsglas, umfassend eine Trägervorrichtung (2) mit einem zentralen Koppelbereich (6) zur Koppelung des Schleifwerkzeugs (1a, 1b) mit einem Drehantrieb (3) einer Schleifmaschine (16) und einen Schleifbelag (4), welcher umfangsseitig an der Trägervorrichtung (2) angeordnet ist, und welcher Schleifsegmente (5a, 5b, 5c, 5d) aufweist, die in einer Schleifrichtung (SR) voneinander beabstandet sind, mit einer ersten und zweiten Gruppe Schleifsegmente, **dadurch gekennzeichnet, dass** wenigstens die erste Gruppe aus wenigstens zwei in Schleifrichtung (SR) aufeinander folgenden Schleifsegmenten (5a, 5c) vorgesehen ist, wobei die Schleifsegmente (5a, 5c) dieser ersten Gruppe eine erste Ausrichtung (7a, 7c) relativ zur Trägervorrichtung (2) aufweisen, und dass wenigstens, vorzugsweise genau, eine weitere Gruppe aus wenigstens zwei in Schleifrichtung (SR) aufeinander folgenden Schleifsegmenten (5b, 5d) vorgesehen ist, wobei die Schleifsegmente (5b, 5d) der wenigstens einen weiteren Gruppe eine zweite von der ersten Ausrichtung (7a, 7c) abweichende Ausrichtung (7b, 7d) relativ zur Trägervorrichtung (2) aufweisen, und wobei die erste und die wenigstens eine weitere Gruppe in Schleifrichtung (SR) aufeinander folgend an der Trägervorrichtung (2) angeordnet sind.

2. Schleifwerkzeug (1a, 1b) nach Anspruch 1, wobei sich die Schleifsegmente (5a, 5b, 5c, 5d) der vorgesehenen Gruppen jeweils im Wesentlichen über einen selben Winkelbereich (8a, 8b) der Trägervorrichtung (2) erstrecken, vorzugsweise wobei genau eine weitere Gruppe aus wenigstens zwei in Schleifrichtung (SR) aufeinander folgenden Schleifsegmenten (5b, 5d) vorgesehen ist, wobei sich die Schleifsegmente (5a, 5b, 5c, 5d) der ersten Gruppe und der genau einen weiteren Gruppe jeweils im Wesentlichen über einen Winkelbereich (8a, 8b) von ca. 180° der Trägervorrichtung (2) erstrecken.

3. Schleifwerkzeug (1a, 1b) nach Anspruch 1 oder 2, wobei die Schleifsegmente (5a, 5b, 5c, 5d) der vorgesehenen Gruppen durch Leerräume (9) voneinander beabstandet sind, bevorzugt wobei die Schleifsegmente (5a, 5b, 5c, 5d) innerhalb einer der vorgesehenen Gruppen durch identisch ausgebildete Leerräume (9) voneinander beabstandet sind, besonders bevorzugt wobei die Leerräume (9) zur Beabstandung der Schleifsegmente (5a, 5c) der ersten Gruppe voneinander spiegelsymmetrisch zu den Leerräumen (9) zur Beabstandung der Schleifsegmente (5b, 5d) der wenigstens einen weiteren Gruppe voneinander ausgebildet sind.

4. Schleifwerkzeug (1a, 1b) nach dem vorhergehenden Anspruch, wobei die Leerräume (9) als Nuten ausgebildet sind, vorzugsweise wobei die Leerräume (9) in einer Draufsicht im Wesentlichen in der Form eines Parallelogramms ausgebildet sind, und/oder wobei die Leerräume (9) im Wesentlichen schräg zur axialen Richtung (AR) angeordnet sind.

5. Schleifwerkzeug (1a, 1b) nach einem der Ansprüche 1 bis 4, wobei die Trägervorrichtung (2) eine Breite (B) in axialer Richtung (AR) aufweist und sich die Leerräume (9) im Wesentlichen über die gesamte Breite (B) erstrecken.

6. Schleifwerkzeug (1a, 1b) nach einem der Ansprüche 1 bis 5, wobei die vorgesehenen Gruppen aus jeweils wenigstens zwei in Schleifrichtung (SR) aufeinander folgenden Schleifsegmenten (5a, 5b, 5c, 5d) über wenigstens ein zusätzliches Schleifsegment (10) und/oder wenigstens einen zusätzlichen Leerraum (11) miteinander verbunden sind.

7. Schleifwerkzeug (1a, 1b) nach einem der Ansprüche 1 bis 6, wobei die Schleifsegmente (5a, 5c) der ersten Gruppe im Wesentlichen spiegelsymmetrisch oder punktsymmetrisch zu den Schleifsegmenten (5b, 5d) der wenigstens einen weiteren Gruppe ausgerichtet sind, und/oder die Schleifsegmente (5a, 5b, 5c, 5d) innerhalb einer der vorgesehenen Gruppen im Wesentlichen identisch ausgebildet sind, vorzugsweise wobei die Schleifsegmente (5a, 5b, 5c, 5d) der vorgesehenen Gruppen im Wesentlichen spiegelsymmetrisch ausgebildet sind.

8. Schleifwerkzeug (1a, 1b) nach einem der Ansprüche 1 bis 7, wobei die Trägervorrichtung (2) eine Umfangsfläche (12) aufweist und die Schleifsegmente (5a, 5b, 5c, 5d) der vorgesehenen Gruppen in radialer Richtung (RR) von der Umfangsfläche (12) abstehen.

9. Schleifwerkzeug (1a, 1b) nach einem der Ansprüche 1 bis 8, wobei zumindest einige der Schleifsegmente (5a, 5b, 5c, 5d) der vorgesehenen Gruppen in sich einteilig ausgebildet sind, und/oder wobei ein Zwischenbelag (13) vorgesehen ist und die Schleifsegmente (5a, 5b, 5c, 5d) der vorgesehenen Gruppen, vorzugsweise einstückig, mit dem Zwischenbelag (13) ausgebildet sind.

10. Schleifwerkzeug (1a, 1b) nach einem der Ansprüche 1 bis 9, wobei das Schleifwerkzeug (1a, 1b) zwei im Wesentlichen normal zur Drehachse (DA) des Schleifwerkzeugs (1a, 1b) ausgerichtete Stirnflächen (14a, 14b) aufweist, wobei die Schleifsegmente (5a, 5b, 5c, 5d) der vorgesehenen Gruppen eine im Wesentlichen mittig zwischen den zwei Stirnflächen (14a, 14b) und im Wesentlichen parallel zu den zwei Stirnflächen (14a, 14b) ausgebildete Vertiefung (15), beispielsweise zur Ausbildung zweier Fasen an dem zu bearbeitenden Werkstück (19), aufweisen, vorzugsweise wobei die Vertiefung (15) im Querschnitt trapezförmig, V-förmig oder bogenförmig ausgebildet ist.

11. Schleifwerkzeug (1a, 1b) nach einem der Ansprüche 1 bis 10, wobei das Schleifwerkzeug (1a, 1b) wenigstens einen zumindest abschnittsweise in radialer Richtung (RR) verlaufenden Kanal (20) zur Leitung eines Kühlfluids aufweist, vorzugsweise wobei der wenigstens eine Kanal (20) zumindest eine erste im zentralen Koppelbereich (6) angeordnete Öffnung (21) und eine zweite im Bereich der Schleifsegmente (5a, 5b, 5c, 5d) angeordnete Öffnung (22) aufweist.

12. Schleifmaschine (16) umfassend wenigstens einen Drehantrieb (3) und wenigstens ein Schleifwerkzeug (1a, 1b) nach einem der vorhergehenden Ansprüche, wobei das wenigstens eine Schleifwerkzeug (1a, 1b) über den zentralen Koppelbereich (6) der Trägervorrichtung (2) mit dem Drehantrieb (3) der Schleifmaschine (16) gekoppelt oder koppelbar ist.

13. Schleifmaschine (16) nach Anspruch 12, wobei die Schleifmaschine (16) wenigstens, vorzugsweise genau, zwei Schleifwerkzeuge (1a, 1b) umfasst, und wobei zumindest eines der wenigstens zwei Schleifwerkzeuge (1a, 1b) nach einem der Ansprüche 1 bis 11 ausgebildet ist, wobei die wenigstens zwei Schleifwerkzeuge (1a, 1b) aneinander anliegend, vorzugsweise miteinander verschraubt, oder, vorzugsweise mittels wenigstens eines Abstandhalters, voneinander beabstandet über den jeweiligen zentralen Koppelbereich (6) der Trägervorrichtung (2) mit dem Drehantrieb (3) der Schleifmaschine (16) gekoppelt oder koppelbar sind.

14. Schleifmaschine (16) nach Anspruch 12 oder 13, wobei wenigstens eine Wasserzufuhr (17) zur Kühlung der vorgesehenen Schleifwerkzeuge (1a, 1b) und/oder zum Abtransport von Schleifabrieb (18), welcher bei der Bearbeitung beispielsweise eines Verbundsicherheitsglases entsteht, vorgesehen ist.

15. Schleifmaschine (16) nach Anspruch 13 oder 14, wobei ein erstes Schleifwerkzeug (1a) der wenigstens zwei Schleifwerkzeuge (1a, 1b) mehr Schleifsegmente (5a, 5b, 5c, 5d) aufweist als ein zweites Schleifwerkzeug (1b) der wenigstens zwei Schleifwerkzeuge (1a, 1b), und/oder wobei die Summen der am Schleifprozess beteiligten Oberflächen (23a, 23b, 23c, 23d) der Schleifsegmente (5a, 5b, 5c, 5d) der wenigstens zwei Schleifwerkzeuge (1a, 1b) unterschiedlich groß sind.

## Claims

1. Grinding tool (1a, 1b) for processing a workpiece (19), in particular laminated safety glass, comprising a carrier device (2) having a central coupling region (6) for coupling the grinding tool (1a, 1b) to a rotary drive (3) of a grinding machine (16) and a grinding layer (4), which is arranged circumferentially on the carrier device (2) and which comprises grinding segments (5a, 5b, 5c, 5d) which are spaced apart from one another in a grinding direction (SR), having a first and second group of grinding segments, **characterized in that** at least the first group of at least two grinding segments (5a, 5c) following one another in the grinding direction (SR) is provided, the grinding segments (5a, 5c) of this first group having a first orientation (7a, 7c) relative to the carrier device (2), and **in that** at least, preferably exactly, one further group of at least two grinding segments (5b, 5d) following one another in the grinding direction (SR) is provided, the grinding segments (5b, 5d) of the at least one further group having a second orientation (7b, 7d) relative to the carrier device (2) which differs from the first orientation (7a, 7c), and the first and the at least one further group being arranged successively in the grinding direction (SR) on the carrier device (2).

2. Grinding tool (1a, 1b) according to claim 1, wherein the grinding segments (5a, 5b, 5c, 5d) of the provided groups each extend substantially over a same angular range (8a, 8b) of the carrier device (2), preferably wherein exactly one further group of at least two grinding segments (5b, 5d) following one another in the grinding direction (SR) is provided, wherein the grinding segments (5a, 5b, 5c, 5d) of the first group and of the exactly one further group each extend substantially over an angular range (8a, 8b) of approximately 180° of the carrier device (2).

3. Grinding tool (1a, 1b) according to claim 1 or 2, wherein the grinding segments (5a, 5b, 5c, 5d) of the provided groups are spaced apart from one another by empty spaces (9), preferably wherein the grinding segments (5a, 5b, 5c, 5d) within one of the provided groups are spaced apart from one another by identically formed empty spaces (9), particularly preferably wherein the empty spaces (9) for spacing the grinding segments (5a, 5c) of the first group from one another are formed mirror-symmetrically to the empty spaces (9) for spacing the grinding segments (5b, 5d) of the at least one further group from one another.

4. Grinding tool (1a, 1b) according to the preceding claim, wherein the empty spaces (9) are formed as grooves, preferably wherein the empty spaces (9) are formed substantially in the shape of a parallelogram in a plan view, and/or wherein the empty spaces (9) are arranged substantially obliquely to the axial direction (AR).

5. Grinding tool (1a, 1b) according to any one of claims 1 to 4, wherein the carrier device (2) has a width (B) in the axial direction (AR) and the empty spaces (9) extend substantially over the entire width (B).

6. Grinding tool (1a, 1b) according to any one of claims 1 to 5, wherein the provided groups of respectively at least two grinding segments (5a, 5b, 5c, 5d) following one another in the grinding direction (SR) are connected to one another via at least one additional grinding segment (10) and/or at least one additional empty space (11).

7. Grinding tool (1a, 1b) according to any one of claims 1 to 6, wherein the grinding segments (5a, 5c) of the first group are aligned substantially mirror-symmetrically or point-symmetrically to the grinding segments (5b, 5d) of the at least one further group, and/or the grinding segments (5a, 5b, 5c, 5d) within one of the provided groups are formed substantially identically, preferably wherein the grinding segments (5a, 5b, 5c, 5d) of the provided groups are formed substantially mirror-symmetrically.

8. Grinding tool (1a, 1b) according to any one of claims 1 to 7, wherein the carrier device (2) has a circumferential surface (12) and the grinding segments (5a, 5b, 5c, 5d) of the provided groups project in a radial direction (RR) from the circumferential surface (12).

9. Grinding tool (1a, 1b) according to any one of claims 1 to 8, wherein at least some of the grinding segments (5a, 5b, 5c, 5d) of the provided groups are formed integrally in themselves, and/or wherein an intermediate coating (13) is provided and the grinding segments (5a, 5b, 5c, 5d) of the provided groups are formed, preferably integrally, with the intermediate coating (13).

10. Grinding tool (1a, 1b) according to any one of claims 1 to 9, wherein the grinding tool (1a, 1b) has two end faces (14a, 14b) aligned substantially normal to the axis of rotation (DA) of the grinding tool (1a, 1b), wherein the grinding segments (5a, 5b, 5c, 5d) of the provided groups have a recess (15) formed substantially centrally between the two end faces (14a, 14b) and substantially parallel to the two end faces (14a, 14b), for example for forming two chamfers on the workpiece (19) to be processed, preferably wherein the recess (15) is trapezoidal, V-shaped or arc-shaped in cross-section.

11. Grinding tool (1a, 1b) according to any one of claims 1 to 10, wherein the grinding tool (1a, 1b) comprises at least one duct (20) extending at least in sections in the radial direction (RR) for conducting a cooling fluid, preferably wherein the at least one duct (20) has at least a first opening (21) arranged in the central coupling region (6) and a second opening (22) arranged in the region of the grinding segments (5a, 5b, 5c, 5d).

12. Grinding machine (16) comprising at least one rotary drive (3) and at least one grinding tool (1a, 1b) according to any one of the preceding claims, wherein the at least one grinding tool (1a, 1b) is coupled or can be coupled to the rotary drive (3) of the grinding machine (16) via the central coupling region (6) of the carrier device (2).

13. Grinding machine (16) according to claim 12, wherein the grinding machine (16) comprises at least, preferably exactly, two grinding tools (1a, 1b), and wherein at least one of the at least two grinding tools (1a, 1b) is formed according to any one of claims 1 to 11, wherein the at least two grinding tools (1a, 1b) are coupled or can be coupled to the rotary drive (3) of the grinding machine (16) in an abutting manner, preferably screwed to one another, or, preferably by means of at least one spacer, spaced apart from one another via the respective central coupling region (6) of the carrier device (2).

14. Grinding machine (16) according to claim 12 or 13, wherein at least one water supply (17) is provided for cooling the provided grinding tools (1a, 1b) and/or for removing grinding abrasion (18) which is produced during the processing of, for example, a laminated safety glass.

15. Grinding machine (16) according to claim 13 or 14, wherein a first grinding tool (1a) of the at least two grinding tools (1a, 1b) has more grinding segments (5a, 5b, 5c, 5d) than a second grinding tool (1b) of the at least two grinding tools (1a, 1b), and/or wherein the sums of the surfaces (23a, 23b, 23c, 23d) of the grinding segments (5a, 5b, 5c, 5d) of the at least two grinding tools (1a, 1b) involved in the grinding process are of different sizes.

## Revendications

1. Outil de meulage (1a, 1b) pour traiter d'une pièce (19), en particulier de verre de sécurité feuilleté, comprenant un dispositif de support (2) avec une zone d'accouplement centrale (6) pour coupler l'outil de meulage (1a, 1b) à un entraînement rotatif (3) d'une meuleuse (16) et un revêtement abrasif (4) qui est disposé de manière périphérique sur le dispositif de support (2) et qui présente des segments de meulage (5a, 5b, 5c, 5d), qui sont espacés les uns des autres dans une direction de meulage (SR), avec un premier et un deuxième groupe de segments de meulage, **caractérisé en ce qu'**au moins le premier groupe est constitué d'au moins deux segments de meulage (5a, 5c) qui se suivent dans la direction de meulage (SR), les segments de meulage (5a, 5c) de ce premier groupe présentant une première orientation (7a, 7c) par rapport au dispositif de support (2), et **en ce qu'**il est prévu au moins, de préférence exactement, un autre groupe d'au moins deux segments de meulage (5b, 5d) se succédant dans la direction de meulage (SR), les segments de meulage (5b, 5d) du au moins un autre groupe présentent une deuxième orientation (7b, 7d) qui diffère de la première orientation (7a, 7c) par rapport au dispositif de support (2), et le premier et le au moins un autre groupe étant disposés successivement dans la direction de meulage (SR) sur le dispositif de support (2).

2. Outil de meulage (1a, 1b) selon la revendication 1, dans lequel les segments de meulage (5a, 5b, 5c, 5d) des groupes prévus s'étendent chacun sensiblement sur une même région angulaire (8a, 8b) du dispositif de support (2), de préférence, il est prévu exactement un autre groupe d'au moins deux segments de meulage (5b, 5d) se succédant dans la direction de meulage (SR), les segments de meulage (5a, 5b, 5c, 5d) du premier groupe et de l'exactement un autre groupe s'étendant chacun sensiblement sur une plage angulaire (8a, 8b) d'environ 180° du dispositif de support (2).

3. Outil de meulage (1a, 1b) selon la revendication 1 ou 2, dans lequel les segments de meulage (5a, 5b, 5c, 5d) des groupes prévus sont espacés les uns des autres par des espaces vides (9), de préférence dans lequel les segments de meulage (5a, 5b, 5c, 5d) à l'intérieur de l'un des groupes prévus sont espacés les uns des autres par des espaces vides (9) de forme identique, de manière particulièrement préférée, dans lequel les espaces vides (9) pour espacer les segments de meulage (5a, 5c) du premier groupe sont formés de manière symétrique aux espaces vides (9) pour espacer les segments de meulage (5b, 5d) du au moins un autre groupe.

4. Outil de meulage (1a, 1b) selon la revendication précédente, dans lequel les espaces vides (9) sont formés comme des rainures, de préférence dans lequel les espaces vides (9) sont formés sensiblement en forme de parallélogramme dans une vue de dessus, et/ou dans lequel les espaces vides (9) sont disposés sensiblement en oblique par rapport à la direction axiale (AR).

5. Outil de meulage (1a, 1b) selon l'une quelconque des revendications 1 à 4, dans lequel le dispositif de support (2) présente une largeur (B) dans la direction axiale (AR) et les vides (9) s'étendent sensiblement sur toute la largeur (B).

6. Outil de meulage (1a, 1b) selon l'une quelconque des revendications 1 à 5, dans lequel les groupes prévus d'au moins deux segments de meulage (5a, 5b, 5c, 5d) se succédant dans la direction de meulage (SR) sont reliés entre eux par au moins un segment de meulage supplémentaire (10) et/ou au moins un espace vide supplémentaire (11).

7. Outil de meulage (1a, 1b) selon l'une quelconque des revendications 1 à 6, dans lequel les segments de meulage (5a, 5c) du premier groupe sont orientés sensiblement en symétrie axiale ou en symétrie centrale par rapport aux segments de meulage (5b, 5d) du au moins un autre groupe, et/ou les segments de broyage (5a, 5b, 5c, 5d) à l'intérieur de l'un des groupes fournis étant formés de manière sensiblement identique, de préférence dans lequel les segments de broyage (5a, 5b, 5c, 5d) des groupes fournis sont formés de manière sensiblement symétrique axialement.

8. Outil de meulage (1a, 1b) selon l'une quelconque des revendications 1 à 7, dans lequel le dispositif de support (2) présente une surface périphérique (12) et les segments de meulage (5a, 5b, 5c, 5d) des groupes prévus font saillie en direction radiale (RR) de la surface périphérique (12).

9. Outil de meulage (1a, 1b) selon l'une quelconque des revendications 1 à 8, dans lequel au moins certains des segments de meulage (5a, 5b, 5c, 5d) des groupes prévus sont formés d'un seul tenant les uns avec les autres, et/ou dans lequel un patin intermédiaire (13) est prévu, et les segments de meulage (5a, 5b, 5c, 5d) des groupes prévus sont formés, de préférence d'un seul tenant, avec le patin intermédiaire (13).

10. Outil de meulage (1a, 1b) selon l'une quelconque des revendications 1 à 9, dans lequel l'outil de meulage (1a, 1b) présente deux faces frontales (14a, 14b) alignées sensiblement perpendiculairement à l'axe de rotation (DA) de l'outil de meulage (1a, 1b), dans lequel les segments de meulage (5a, 5b, 5c, 5d) des groupes prévus présentent un évidement (15) formé sensiblement au centre entre les deux faces frontales (14a, 14b) et sensiblement parallèle aux deux faces d'extrémité (14a, 14b), par exemple pour former deux chanfreins sur la pièce (19) à usiner, de préférence dans laquelle l'évidement (15) a une section transversale trapézoïdale, en forme de V ou en forme d'arc.

11. Outil de meulage (1a, 1b) selon l'une quelconque des revendications 1 à 10, l'outil de meulage (1a, 1b) présentant au moins un canal (20) s'étendant au moins par tronçons dans la direction radiale (RR) pour le guidage d'un fluide de refroidissement, de préférence le au moins un canal (20) présentant au moins une première ouverture (21) disposée dans la zone d'accouplement centrale (6) et une deuxième ouverture (22) disposée dans la zone des segments de meulage (5a, 5b, 5c, 5d).

12. Meuleuse (16) comprenant au moins un entraînement en rotation (3) et au moins un outil de meulage (1a, 1b) selon l'une quelconque des revendications précédentes, dans laquelle le au moins un outil de meulage (1a, 1b) est couplé ou peut être couplé à l'entraînement en rotation (3) de la meuleuse (16) par l'intermédiaire de la zone de couplage centrale (6) du dispositif de support (2).

13. Meuleuse (16) selon la revendication 12, dans laquelle la meuleuse (16) comprend au moins, de préférence exactement, deux outils de meulage (1a, 1b), et dans laquelle au moins un des au moins deux outils de meulage (1a, 1b) est conçu selon l'une des revendications 1 à 11, dans laquelle les au moins deux outils de meulage (1a, 1b) sont couplés ou peuvent être couplés à l'entraînement rotatif (3) de la meuleuse (16) en butée l'un contre l'autre, de préférence vissés l'un à l'autre, ou, de préférence au moyen d'au moins une entretoise, espacés l'un de l'autre par l'intermédiaire de la zone d'accouplement centrale respective (6) du dispositif de support (2).

14. Meuleuse (16) selon la revendication 12 ou 13, dans laquelle au moins une alimentation en eau (17) est prévue pour refroidir les outils de meulage (1a, 1b) prévus et/ou pour éliminer l'abrasion de meulage (18) qui se produit lors du traitement, par exemple, d'un verre de sécurité feuilleté.

15. Meuleuse (16) selon la revendication 13 ou 14, dans laquelle un premier outil de meulage (1a) des au moins deux outils de meulage (1a, 1b) présente plus de segments de meulage (5a, 5b, 5c, 5d) qu'un deuxième outil de meulage (1b) des au moins deux outils de meulage (1a, 1b), et/ou dans laquelle les sommes des surfaces (23a, 23b, 23c, 23d) impliquées dans le processus de meulage des segments de meulage (5a, 5b, 5c, 5d) des au moins deux outils de meulage (1a, 1b) sont de tailles différentes.
